# EUROPÄISCHE PATENTSCHRIFT

(11) **EP 1 981 366 B1**
(45) Veröffentlichungstag und Bekanntmachung des Hinweises auf die Patenterteilung: **07.09.2011**
(21) Anmeldenummer: 07701851.3
(22) Anmeldetag: 01.02.2007
(51) Int. Cl.: A45B 9/02

(54) **STOCKGRIFF**
STICK HANDLE
POIGNÉE DE CANNE

(30) Priorität: 07.02.2006 CH 1842006
(43) Veröffentlichungstag der Anmeldung: 22.10.2008
(73) Patentinhaber: Lekisport AG, 6340 Baar (CH)
(72) Erfinder: LENHART, Klaus, 73275 Ohmden (DE)
(74) Vertreter: Bremi, Tobias Hans
(86) Internationale Anmeldenummer: PCT/CH2007/000051
(87) Internationale Veröffentlichungsnummer: WO 2007/090310

(56) Entgegenhaltungen:
- WO-A-2006/066423
- DE-A1- 2 808 549
- DE-U1- 20 219 461
- US-A- 5 470 108

## Beschreibung

### TECHNISCHES GEBIET

Die vorliegende Erfindung betrifft einen Stockgriff, insbesondere für Gehstöcke, Trekkingstöcke, Alpinskistöcke, Langlaufstöcke, Nordic-Walking-Stöcke. Der Stockgriff verfügt über einen Griffkörper mit einer Vorrichtung zur selbsteinrastenden Befestigung einer Handhaltevorrichtung insbesondere in Form einer Handschlaufe oder eines Handschuhs.

### STAND DER TECHNIK

Bei einer derartigen Vorrichtung, welche beispielsweise aus der US 5,516,150 von Goode et al. bekannt ist, ist am Stockgriff ein Haken vorgesehen, und am zugehörigen Handschuh ist im Bereich zwischen Daumen und Zeigefinger eine starre und aus einem Metallbogen gebildete bügelförmige Vorrichtung vorgesehen. Der Bügel wird mit seinem langen Schenkel in einen schmalen Schlitz des Hakens eingeführt, und über die hakenartige Vorrichtung wird der Bügel und damit der Handschuh am Stockgriff fixiert.

Dabei ist im Haken unten eine leichte Erweiterung des Schlitzes vorgesehen, was dazu führt, dass der Bügel beim Einfahren in den Haken zunächst die beiden Schenkel des Hakens leicht auseinander presst und dass die Schenkel erst dann, wenn der Bügel in die Erweiterung geschoben wurde, wieder in die ursprüngliche Position zurückfinden.

Es wird somit eine elastische Deformation der hakenartigen Vorrichtung dazu verwendet, eine leichte Fixierung des Bügels im Haken zu gewährleisten, und ein einfaches Herausrutschen des Bügels aus dem Haken zu vermeiden.

Problematisch an solchen Vorrichtungen ist unter anderem die Tatsache, dass wiederholte Deformationen von derartigen Bauteilen, welche üblicherweise aus Kunststoff oder Metall geformt sind, aufgrund von Ermüdungserscheinungen unerwünscht sind.

Weiterhin ergibt sich insbesondere das Problem, dass das elastische Deformationsverhalten von Materialien stark temperaturabhängig ist. Somit ist auch die Fixierwirkung, welche durch die Deformation erhalten wird, weder einstellbar noch konstant für unterschiedliche Temperaturen.

Dies ist insbesondere im sportlichen Bereich absolut inakzeptabel, da sehr grosse Temperaturunterschiede einerseits durch unterschiedliche Wetterbedingungen und andererseits durch die Erwärmung bei der Benutzung unvermeidlich sind.

Eine alternative Variante ist in der US 5,470,108, ebenfalls von Goode at al., offenbart. Bei der dort beschriebenen Konstruktion gibt es einen am Kopf des Stockgriffes angeordneten Schieber, welcher von einer geöffneten Position, bei welcher ein Schlitz zur Einführung eines Bügels an der Handhaltevorrichtung nach oben freiliegt, mit dem Daumen aktiv in eine geschlossene Position, bei welcher der Schlitz geschlossen ist, geschoben werden kann. Es handelt sich bei dieser Konstruktion aber nicht um eine selbsteinrastende Konstruktion, das heisst zur Festlegung des Bügels muss mit dem Daumen der Schieber aktiv verschoben werden. Dies ist, vergleicht man mit weiteren, aber grundsätzlich völlig anders ausgestalteten Konstruktionen, welche selbsteinrastend ausgebildet sind, wie beispielsweise in der DE 202 19 461 U1 offenbart, ein erheblicher Nachteil.

### DARSTELLUNG DER ERFINDUNG

Der Erfindung liegt demnach unter anderem die Aufgabe zugrunde, einen verbesserten Stockgriff zur Verfügung zu stellen, an welchem eine Handhaltevorrichtung lösbar befestigt werden kann.

Die Lösung dieser Aufgabe wird unter anderem dadurch erreicht, dass bei einem Stockgriff, insbesondere für Gehstöcke, Trekkingstöcke, Alpinskistöcke, Langlaufstöcke, Nordic-Walking-Stöcke, mit einem Griffkörper eine Vorrichtung zur selbsteinrastenden Befestigung einer Handhaltevorrichtung insbesondere in Form einer Handschlaufe oder eines Handschuhs vorgesehen wird, wobei die Vorrichtung zur selbsteinrastenden Befestigung wenigstens eine Ausnehmung zur Aufnahme eines an der Handhaltevorrichtung vorgesehenen Kupplungselementes aufweist, wobei die Vorrichtung ein Klemmelement aufweist, und wobei die Ausnehmung der Vorrichtung in einer Einführungsposition A des Klemmelementes derart freiliegt, dass das Kupplungselement einer nicht mit dem Stockgriff verbundenen Handhaltevorrichtung in diese Ausnehmung eingeführt werden kann, und wobei die Vorrichtung durch Kippen oder Verschieben des Klemmelementes in eine Verriegelungsposition B gebracht werden kann, in welcher die Ausnehmung geschlossen ist und das Kupplungselement in der Ausnehmung gefangen ist, das heisst nicht ohne gezielte Kraftanwendung vom Stockgriff entfernt werden kann.

Dies ist im Gegensatz zu den Lösungen nach dem Stand der Technik, in welchen ein selbsteinrastender Mechanismus für die Befestigung einer Handhaltevorrichtung vorgesehen ist. Bei diesen Lösungen nach dem Stand der Technik ist im Stockgriff oder am Stockgriff ein Verriegelungselement vorgesehen, welches mit einer Rückstellkraft beaufschlagt ist. Das Verriegelungselement ist dabei nach dem Stand der Technik gegen einen Anschlag verspannt, und wird beim Einschieben eines Kupplungselementes im Moment des Einschiebens kurzzeitig verschoben und springt anschliessend wieder in die Ursprungslage zurück. Im Gegensatz dazu verfügt die nun vorgeschlagene Lösung über ein Klemmelement, welches zwei unterschiedliche Positionen aufweist, eine erste Position, die so genannte Einführungsposition A, in welcher die Ausnehmung zur Einführung des Kupplungselementes frei liegt, und eine zweite Position, die so genannte Verriegelungsposition B, in welcher die Ausnehmung verschlossen ist, das heisst ein darin angeordnetes Kupplungselement gefangen ist. Die Einführungsposition A ist dabei genau wie die Verriegelungsposition B eine Gleichgewichtposition des Kupplungselementes. Entsprechend gibt es zwei unterschiedliche Positionen A und B, und es ist nicht notwendig, das Klemmelement mit einer Federkraft zu beaufschlagen. Entsprechend handelt es sich um eine überraschend konstruktiv einfache Lösung, welche entsprechend auch kostengünstig und wenig fehleranfällig ist.

Eine erste bevorzugte Ausführungsform des Stockgriffes ist dadurch gekennzeichnet, dass das Klemmelement drehbar oder verschieblich in einer Ausnehmung im Kopfbereich des Stockgriffes angeordnet ist. Typischerweise handelt es sich um eine wenigstens teilweise nach oben offene Ausnehmung im Kopfbereich. Das Klemmelement verfügt zudem bevorzugtermassen über eine schlitzartige Ausnehmung oder wenigstens über einen Absatz respektive eine Stufe, wobei die schlitzartige Ausnehmung respektive der Absatz oder die Stufe des Klemmelementes in der Einführungsposition im wesentlichen von oben und/oder der Handseite frei liegt. Die schlitzartige Ausnehmung respektive der Absatz oder die Stufe liegt mit anderen Worten so frei, dass eine an der Hand befestigte Handhaltevorrichtung in einem natürlichen Greifvorgang an den Stockgriff geführt werden kann und das an der Handhaltevorrichtung vorgesehenen Kupplungselement von der Handseite respektive von oben oder schräg von oben handseitig eingeführt werden kann. Handelt es sich nicht um einen Schlitz sondern um einen Absatz oder eine Stufe, so wird bevorzugtermassen trotzdem insgesamt gewissermassen ein Schlitz gebildet, wobei die eine Wand des Schlitzes durch einen Wandungsbereich des Klemmelements gebildet wird und die andere Seitenwand durch einen Bereich des Griffes.

Die Selbsteinrastung erfolgt dabei insbesondere bevorzugt so, dass das Klemmelement durch Zug an einem in die schlitzartige Ausnehmung eingeführten respektive auf den Absatz oder die Stufe geführten Kupplungselement nach unten durch Drehung oder Verschieben des Klemmelementes in die Verriegelungsposition gebracht wird, wobei die schlitzartige Ausnehmung respektive der Absatz oder die Stufe hinter einen am Griffkörper des Stockgriffes vorgesehenen stationären Blockierbereich gebracht und dadurch geschlossen wird.

Gemäss einer bevorzugten Ausführungsform der Erfindung handelt es sich beim Klemmelement um ein bevorzugt block-, stift-, balken- oder riegelförmiges Element, welches an seiner der Handseite zugewandten Seite über die schlitzartige Ausnehmung respektive einen Absatz oder eine Stufe verfügt und welches verschiebbar in der Ausnehmung im Kopfbereich des Stockgriffes gelagert ist, wobei die der Handseite zugewandte Seite in der Einführungsposition im wesentlichen oberhalb des an der Handseite angeordneten stationären Blockierbereiches angeordnet ist und in der Verriegelungsposition nach unten geschoben hinter dem an der Handseite angeordneten stationären Blockierbereich unter Verschluss der schlitzartigen Ausnehmung respektive des Absatzes oder der Stufe angeordnet ist.

Alternativ dazu ist es möglich und bevorzugt, das Klemmelement kippbar auszugestalten. Mit anderen Worten ist gemäss einer anderen bevorzugten Ausführungsform der Erfindung das Klemmelement ein bevorzugt block-, stift-, balken- oder riegelförmiges Element, welches an seinem der Handseite zugewandten ersten Ende über die schlitzartige Ausnehmung oder einen Absatz oder eine Stufe verfügt und welches im wesentlichen an seinem der Vorderseite zugewandten zweiten Ende um eine Achse, welche bevorzugt im wesentlichen parallel zur Verlaufsrichtung der schlitzartigen Ausnehmung angeordnet ist, kippbar in der Ausnehmung im Kopfbereich des Stockgriffes gelagert ist, wobei das erste Ende in der Einführungsposition im wesentlichen oberhalb des an der Handseite angeordneten stationären Blockierbereiches angeordnet ist und in der Verriegelungsposition hinter dem an der Handseite angeordneten stationären Blockierbereich unter Verschluss der schlitzartigen Ausnehmung angeordnet ist.

Um definierte Gleichgewichtpositionen zu gewährleisten, erweist es sich als vorteilhaft, wenn die Vorrichtung Einrastelemente aufweist, welche das Klemmelement wenigstens in der Verriegelungsposition derart halten, dass erst nach einem überschreiten einer Auslösekraft das Klemmelement von der Verriegelungsposition in die Einführungsposition gebracht werden kann. Gleichzeitig oder alternativ ist es möglich, dass die Vorrichtung Einrastelemente aufweist, welche das Klemmelement wenigstens in der Einführungsposition derart halten, dass erst nach einem überschreiten einer Einrastkraft das Klemmelement von der Einführungsposition in die Verriegelungsposition geführt wird, wobei es möglich ist, dass die Einrastelemente beide Funktionen gleichzeitig übernehmen.

Bevorzugtermassen ist es möglich, die Einrastelemente als im und/oder am Klemmelement respektive im und/oder an einer daran grenzenden Innenseite der Ausnehmung angeordnete Rippen, Kämme, und/oder Vorsprünge, welche gegebenenfalls mit einer elastischen Rückstellkraft beaufschlagt sind, und korrespondierende Rillen, Nuten und/oder Vertiefungen auszubilden. So ist es beispielsweise möglich, am Klemmelement eine Rippe vorzusehen, und an der Innenfläche der Ausnehmung, in welcher das Klemmelement angeordnet ist, ein oder zwei korrespondierende Rillen. Diese zwei an unterschiedlichen Positionen angeordneten Rillen definieren dann die beiden Positionen Einführungsposition und Verriegelungsposition. Die Vertauschung (Rippe an Innenfläche und Rille an Klemmelement) ist gleichermassen möglich. An Stelle einer Rippe ist es möglich, beispielsweise einen mit einer Feder beaufschlagten und verschieblich gelagerten Nippel vorzusehen, es ist auch möglich, an Stelle der Rippe einen Vorsprung aus einer Blattfeder oder ähnliches vorzusehen. Äquivalente Lösungen ergeben sich dem Fachmann im wesentlichen ohne erfinderisches Zutun und sind ebenfalls umfasst.

Gemäss einer weiteren bevorzugten Ausführungsform sind zudem Mittel angeordnet, mit welchen das Klemmelement auch ohne eingeführtes Kupplungselement von der Verriegelungsposition in die Einführungsposition gebracht werden kann. Dies kann sich insbesondere dann als nützlich oder sogar notwendig erweisen, wenn das Klemmelement aus Versehen ohne darin fixiertes Kupplungselement in die Verriegelungsposition gebracht wurde. Diese Mittel können beispielsweise dadurch realisiert werden, dass das Klemmelement in einem Bereich aus dem Stockgriff herausragt, und dieser Bereich (beispielsweise in Form eines Knopfes) ein Verschieben respektive ein Kippen des Klemmelementes in die Einführungsposition erlaubt.

Weiterhin kann dich Möglichkeit vorgesehen werden, das Klemmelement in der Verriegelungsposition und/oder in der Einführungsposition vollständig zu fixieren resp. zu verriegeln, d.h. dass z.B. über einen Schieber o.ä. das Klemmelement in der Verriegelungsposition fixiert wird und erst nach Lösen des Schiebers in die Einführungsposition gebracht werden kann.

Die Erfindung ist ferner dadurch gekennzeichnet, dass durch Drehung oder Verschieben des Klemmelementes von der Einführungsposition in die Verriegelungsposition die Ausnehmung hinter einen am Griffkörper des Stockgriffes vorgesehenen stationären Blockierbereich gebracht und dadurch geschlossen wird, und dass es sich beim stationären Blockierbereich um einen im wesentlichen vertikalen hakenartigen Vorsprung handelt, welcher am Griffkörper angeformt oder an diesem befestigt ist, bevorzugt um einen im wesentlichen parallel zur Stockachse angeordneten Haltedorn oder Haltestift. Mit anderen Worten ist gewissermassen das Klemmelement hinter der hakenartigen Vorrichtung angeordnet. Typischerweise verfügt die Ausnehmung über eine Breite im Bereich von 3-15mm, bevorzugt im Bereich von 4-8mm und/oder eine Tiefe im Bereich von 2-20 mm, bevorzugt im Bereich von 3-15 mm.

Gemäss einer weiteren bevorzugten Ausführungsform ist es möglich, dass eine Sicherheitsauslösung über ein Ausweichen im stationären Blockierbereich und/oder über die Ausgestaltung der Verbindung zwischen Kupplungselement und Handhaltevorrichtung realisiert ist.

Bevorzugtermassen handelt es sich beim Kupplungselement um eine zwischen Daumen und Zeigefinger der Handhaltevorrichtung angeordnete bewegliche Schlaufe und mit anderen Worten ist bevorzugt die schlitzartige Ausnehmung ein schmaler Schlitz, welcher horizontal und im wesentlichen senkrecht zur Richtung des Unterarmes bei der normalen Benützung ausgerichtet ist. Das Kupplungselement besteht insbesondere bevorzugt aus einem Kabel oder Bügel oder einer flexiblen Kunststoffschnur mit Eigensteifigkeit. Auch möglich ist die Verwendung von bevorzugt wenigstens teilweise eigensteifen, ggf. mit einer Ummantelung versehenen Kunststofffasern, welche insbesondere dehnungsarm sind (z.B. aus Dyneema^{®}).

Bevorzugtermassen besteht das Klemmelement (und/oder der Stockgriff) wenigstens teilweise aus gespritztem Kunststoff.

Weitere bevorzugte Ausführungsformen der Erfindung sind in den abhängigen Ansprüchen beschrieben.

### KURZE ERLÄUTERUNG DER FIGUREN

Die Erfindung soll nachfolgend anhand von Ausführungsbeispielen in Zusammenhang mit den Zeichnungen näher erläutert werden. Es zeigen:
- Figur 1: a) einen Schnitt durch einen Stockgriff wobei das Klemmelement in der Verriegelungsposition dargestellt ist, und
b) einen Schnitt durch einen Stockgriff gemäss Figur 1, wobei das Klemmelement in der Einführungsposition dargestellt ist, und
c) den in Figur 1b) dargestellten Detailausschnitt Z in einer fünffachen Vergrösserung;
- Figur 2: a) einen Stockgriff nach einem weiteren Ausführungsbeispiel, wobei ein Einrastmittel dargestellt ist, welches mit einer Feder beaufschlagt ist, und
b) den in Figur 2a) dargestellten Detailausschnitt Z;
- Figur 3: a) einen Schnitt durch ein weiteres Ausführungsbeispiel in der Einführungsposition und
b) eine Aufsicht entlang des Pfeils in Figur 3a);
- Figur 4: a) einen Schnitt durch ein weiteres Ausführungsbeispiel und
b) eine Aufsicht entlang des Pfeils in Figur 4a);
- Figur 5 und: a) einen Schnitt durch ein weiteres Ausführungsbeispiel und
b) einen Ausschnitt gemäss dem Kreis Z in Figur 5a); und
- Figur 6: eine Handhaltevorrichtung mit einer Schlaufe zwischen Daumen und Zeigefinger.

### WEGE ZUR AUSFÜHRUNG DER ERFINDUNG

In Figur ist ein Stockgriff 1 dargestellt sowie ein Stockrohr 2, welches in einer Ausnehmung 6 des Stockgriffes 1 eingelassen und mit dem Stockgriff 1 befestigt ist. Der Stockgriff ist bspw. aus Kunststoff gefertigt und verfügt über eine ergonomische Gestaltung der Aussenfläche. In diesem Fall ist die Achse 21 des Stockrohres leicht von der Achse 22 des Stockgriffes geneigt, dies ist aber auch anders möglich.

In seinem Kopfbereich 5 verfügt der Stockgriff über eine nach oben wenigstens nach oben zur Handseite 4 hin offene Ausnehmung 7. In dieser Ausnehmung 7 ist ein Klemmelement 8 schwenkbar eingelassen. Das Klemmelement verfügt dabei über wenigstens zwei unterschiedliche Positionen. Die erste Position, die sogenannte Einführungsposition A, ist in Figur 1a) dargestellt, und die zweite Position, die sogenannte Verriegelungsposition B, ist in Figur 1b) dargestellt. Das Klemmelement 8 ist block- oder balkenförmig und verfügt an seinem der Handseite zugewandten Ende über einen querverlaufenden Schlitz 10, welcher von der Handseite respektive von schräg oben zugänglich ist und durch die Nase 11 begrenzt wird.

Wie aus Figur 1a) ersichtlich ist, ist die Ausnehmung 7 derart ausgestaltet, dass in der Verriegelungsposition vor diesem Schlitz ein Blockierbereich 15 angeordnet ist. Dieser Blockierbereich 15 ist stationär und am Griffkörper 14 des Stockgriffes 1 angeformt. Es handelt sich dabei insbesondere um einen hakenartigen Vorsprung 15. Die Ausnehmung 7 ist zur Vorderseite 3 hin zudem taschenförmig ausgebildet und entsprechend ist die Rotationsbewegung des Klemmelementes 8 eingeschränkt. In seinem vordersten Bereich ist diese Tasche mit einem abgerundeten Bereich 16 ausgeformt, wobei dieser abgerundete Bereich 16 angepasst ist an die Abrundung 17 des Klemmelementes 8.

Das Klemmelement 8 ist in folge der Ausgestaltung der Ausnehmung 7 ausgehend von einer Situation wie in Figur 1a) dargestellt im Uhrzeigersinn um circa wenigstens 5 bis normalerweise höchstens 45 Grad, insbesondere bevorzugt zwischen 10 und 30 Grad kippbar. Jene Position, in welcher das Klemmelement in seiner maximal im Uhrzeigersinn gekippten Position, der Einführungsposition A angeordnet ist, ist in Figur 1b) dargestellt. Das Klemmelement 8 ist dabei derart nach oben gedreht, dass nun der Schlitz 10, welcher in der Verriegelungsposition vollständig durch den hakenartigen Vorsprung 15 verdeckt ist, vollständig frei liegt.

Eine schlaufenartige Kupplungsvorrichtung 33, welche an einer Handhaltevorrichtung (vergleiche bspw. Figur 6 weiter unten) angeordnet sein kann, kann somit in einer Situation wie in Figur 1b) dargestellt in diese Einführungsöffnung respektive den Schlitz 10 eingeführt werden, und bei einem anschliessenden Zug an der Handhaltevorrichtung respektive am Kupplungselement 33 nach unten wird das Klemmelement 8 wieder im Gegenuhrzeigersinn in seine Verriegelungsposition, wie sie in Figur 1a) dargestellt ist, zurückgeführt. Das durch den Schlitz 10 geführte Kupplungselement in Form einer Schlaufe 33 oder eines entsprechenden Bügels ist anschliessend in Figur 1a) im Schlitz 10 und hinter dem Blockierbereich 15 gefangen.

Um wenigstens den Verriegelungszustand B klar zu definieren, kann, wie dies in Figur 1c) dargestellt ist, an der abgerundeten Aussenkontur 17 des Klemmelementes 8 eine Rippe 12 vorgesehen werden. Am abgerundeten Bereich 16 der Innenstruktur der Ausnehmung 7 ist für die Rotationsposition in der Verriegelungsposition B eine korrespondierende Rille 13 ausgeformt. Erreicht somit das Klemmelement 8 die Verriegelungsposition B wie in Figur 1a) dargestellt, so greift die Rippe 12 in die Rille 13 ein und wird dort verrastet. Erst das Anlegen einer gewissen minimalen Auslösekraft an der Schlaufe 33 nach oben bringt entsprechend bei einer derartigen Ausgestaltung das Klemmelement 8 von der Verriegelungsposition B in die Einführungsposition A.

Wie dies in Figur 2 dargestellt ist, können diese Einrastmittel auch spezifischer gestaltet werden. So ist hier bspw. ein Verriegelungselement in Form eines kleinen Stiftes 19 mit einer Nase mit einer Spiralfeder 20 in einer Ausnehmung oder Bohrung 18 im Klemmelement 8 angeordnet. Durch die Feder 20 wird das Verriegelungselement 19 gegen die abgerundete Flanke 16 gepresst, und bei erreichen der Rotationsposition der Verriegelungsposition B fährt die Spitze des Verriegelungselementes 19 in die Vertiefung 13, wie sie in Figur 2b) dargestellt ist, ein und verriegelt das Klemmelement in der Verriegelungsposition. Über die Einstellung der Federkraft der Spiralfeder kann bei einer derartigen Konstruktion die Auslösekraft eingestellt werden, und zudem verfügt eine Konstruktion gemäss Figur 2 nicht über den Nachteil, dass ein intensiver Gebrauch eine Nase, wie sie in Figur 1c) mit dem Bezugszeichen 12 dargestellt ist, sukzessive abgenutzt wird und somit der Verriegelungseffekt langsam abklingt.

Eine weitere alternative Möglichkeit der Anordnung von Verriegelungsmitteln ist in Figur 3 dargestellt. Hier ist ein Verriegelungsmittel in Form von zwei nach beiden Seiten aber mit einer einzigen Spiralfeder 9 beaufschlagten Verriegelungselementen seitlich aus dem Klemmelement 8 heraus realisiert. Die Verriegelungselemente 19 greifen in entsprechende Rillen oder Vertiefungen in der Seitenwand der Ausnehmung 7 ein.

In diesem Fall ist übrigens das Klemmelement 8 in der Ausnehmung nicht einfach nur eingelegt sondern es ist zudem spezifisch eine Achse 9 vorgesehen, um welche das Klemmelement drehbar in der Ausnehmung 7 gelagert ist. Die Anwesenheit einer solchen Achse ist aber nicht zwingend.

Ein weiteres Ausführungsbeispiel einer Verriegelung ist in Figur 4 dargestellt. Hier handelt es sich analog zur Realisation gemäss Figur 1 um Vorsprünge 12, welche am Klemmelement aber seitlich angeformt sind, und welche in entsprechende Vertiefungen in der seitlichen Innenfläche der Ausnehmung 7 eingreifen.

Figur 5 zeigt eine andere Anordnung der Verriegelungsmittel. Hier ist, wie dies insbesondere aus der Detailansicht gemäss Figur 5b) hervorgeht, am Klemmelement an der Handseite unterhalb der Nase 11 ein rippenartiger Vorsprung 12 angeformt. Dieser greift in der Verriegelungsposition B in eine entsprechende Rille, welche auf der Innenseite des hakenartigen Vorsprunges 15 vorgesehen ist, ein. In diesem Fall ist aber nicht nur die Verriegelungsposition B sondern auch die Einführungsposition A durch eine entsprechende Rille definiert, wodurch sich zwei klare Rast-Positionen des Klemmelementes 8 ergeben.

Da es unter Umständen vorkommen kann, dass das Klemmelement ohne im Schlitz 10 angeordnete Schlaufe der Handhaltevorrichtung in die Verriegelungsposition B gelangen kann (bspw. durch Schlag), erweist es sich als vorteilhaft, die Möglichkeit vorzusehen, das Klemmelement 8 auch ohne in den Schlitz 10 eingeführte Schlaufe von der Verriegelungsposition B in die Einführungsposition A zu bringen. Dies ist beim Ausführungsbeispiel gemäss Figur 5 bspw. möglich, indem am Klemmelement 8 an der Oberseite ein Knopf angebracht wird, an welchem man mit dem Daumen das Klemmelement 8 im Uhrzeigersinn bewegen kann. Auch ist es bspw. möglich, das Klemmelement 8 nach vorne etwas länger auszugestalten, und es teilweise aus einem Schlitz nach vorne aus dem Kopfbereich 5 des Stockgriffes herausragen zu lassen. Dort kann dann ebenfalls durch entsprechende Manipulation das Klemmelement 8 rotiert werden.

Figur 6 zeigt eine Handhaltevorrichtung, welche zur Wechselwirkung mit einer solchen Stockgriffkonstruktion geeignet ist. Die Handhaltevorrichtung ist als Handschuh 25 ausgestaltet, und dieser Handschuh 25 verfügt grundsätzlich über eine Befestigungsführung, wie sie in der DE 19751978 C2 beschrieben ist. In Bezug auf die Details dieser Befestigungsführung, welche u.a. eine umlaufende Befestigungsvorrichtung 31 umfasst sowie Einstellungsmittel 32, welche beispielsweise als Klettverschluss ausgebildet sein können, wird auf die DE 19751978 C2 verwiesen.

An Stelle des in der DE 19751978 dargestellten, hakenartigen Verbindungselementes ist nun aber im Sattelbereich zwischen Daumen 26 und Zeigefinger 27 eine Schlaufe 33 angeordnet. Die Schlaufe ist aus Kabel gefertigt, beispielsweise rostfreiem Stahl, Aramid, Dyneema o.ä. mit einer Dicke von 1.5 mm. Es handelt sich z.B. um ein gedrehtes Kabel, welches gegebenenfalls mit einer Beschichtung aus Kunststoff oder Metall versehen sein kann, oder um welches ein Röhrchen aus Messing gelegt sein kann, oder welches über eine Ummantelung aus z. B. thermoplastisch angeformtem Kunststoff verfügt.

Die Schlaufe 33 sollte derart an der Handhaltevorrichtung befestigt sein, dass die beim Gebrauch des Stocks auftretenden Kräfte gut auf die Hand verteilt werden. Dies ist bei einer Handhaltevorrichtung gemäss Figur 6 gewährleistet.

### BEZUGSZEICHENLISTE

- 1: Stockgriff
- 2: Stockrohr
- 3: Vorderseite
- 4: Handseite
- 5: Kopfbereich von 1
- 6: Ausnehmung für 2 in 1
- 7: Ausnehmung in 5
- 8: Klemmelement
- 9: Drehachse von 8
- 10: Schlitz
- 11: Nase in 8
- 12: Rippe, Kamm, Vorsprung
- 13: Rille, Nut, Vertiefung
- 14: Griffkörper
- 15: Blockierbereich an Stockgriff, hakenartiger Vorsprung
- 16: abgerundeter Bereich von 7
- 17: abgerundeter Bereich von 8
- 18: Ausnehmung in 8 für 19
- 19: Verriegelungselement
- 20: Spiralfeder
- 21: Achse von Stockrohr
- 22: Achse von Stockgriff
- 25: Handschuh
- 26: Daumen
- 27: Zeigefinger
- 28: Mittelfinger
- 29: Ringfinger
- 30: kleiner Finger
- 31: Band
- 32: Befestigungslasche
- 33: Kupplungselement, Schlaufe
- A: Einführungsposition
- B: Verriegelungsposition

## Patentansprüche

1. Stockgriff (1), insbesondere für Gehstöcke, Trekkingstöcke, Alpinskistöcke, Langlaufstöcke, Nordic-Walking-Stöcke, mit einem Griffkörper (14) und mit einer Vorrichtung (8-11, 15) zur selbsteinrastenden Befestigung einer Handhaltevorrichtung (25) insbesondere in Form einer Handschlaufe oder eines Handschuhs, wobei die Vorrichtung (8-11, 15) zur selbsteinrastenden Befestigung wenigstens eine Ausnehmung (10) zur Aufnahme eines an der Handhaltevorrichtung (25) vorgesehenen Kupplungselementes (33) aufweist, wobei die Vorrichtung (8-11, 15) ein Klemmelement (8) aufweist, wobei die Ausnehmung (10) der Vorrichtung (8-11, 15) in einer Einführungsposition (A) des Klemmelementes (8) derart frei liegt, dass das Kupplungselement (33) einer nicht mit dem Stockgriff (1) verbundenen Handhaltevorrichtung (25) in diese Ausnehmung (10) eingeführt werden kann, und wobei die Vorrichtung (8-11, 15) durch Kippen oder Verschieben des Klemmelementes (8) in eine Verriegelungsposition (B) gebracht werden kann, in welcher die Ausnehmung (10) geschlossen ist und das Kupplungselement (33) in der Ausnehmung (10) gefangen ist, **dadurch gekennzeichnet, dass**
durch Drehung oder Verschieben des Klemmelementes (8) von der Einführungsposition (A) in die Verriegelungsposition (B) die Ausnehmung (10) hinter einen am Griffkörper (14) des Stockgriffes (1) vorgesehenen stationären Blockierbereich (15) gebracht und **dadurch** geschlossen wird, und dass es sich beim stationären Blockierbereich (15) um einen im wesentlichen vertikalen hakenartigen Vorsprung (15) handelt, welcher am Griffkörper (14) angeformt oder an diesem befestigt ist.

2. Stockgriff (1) nach Anspruch 1, **dadurch gekennzeichnet, dass** das Klemmelement (8) drehbar oder verschieblich in einer Ausnehmung (7) im Kopfbereich (5) des Stockgriffes (1) angeordnet ist, dass die Ausnehmung (10) zur Aufnahme eines an der Handhaltevorrichtung (25) vorgesehenen Kupplungselementes (33) eine schlitzartige Ausnehmung (10) oder ein Absatz oder eine Stufe am Klemmelement (8) ist, wobei die schlitzartige Ausnehmung (10) respektive der Absatz oder die Stufe des Klemmelementes (8) in der Einführungsposition (A) im wesentlichen von oben und/oder der Handseite (4) freiliegt.

3. Stockgriff (1) nach Anspruch 2, **dadurch gekennzeichnet, dass** das Klemmelement (8) durch Zug an einem in die schlitzartige Ausnehmung (10) eingeführten respektive auf den Absatz oder die Stufe geführten Kupplungselement (33) nach unten durch Drehung oder Verschieben des Klemmelementes (8) in die Verriegelungsposition (B) gebracht wird, wobei die schlitzartige Ausnehmung (10) respektive der Absatz oder die Stufe hinter einen am Griffkörper (14) des Stockgriffes (1) vorgesehenen stationären Blockierbereich (15) gebracht und **dadurch** geschlossen wird.

4. Stockgriff (1) nach Anspruch 3, **dadurch gekennzeichnet, dass** es sich beim Klemmelement (8) um ein bevorzugt block-, stift-, balken- oder riegelförmiges Element handelt, welches an seiner der Handseite (4) zugewandten Seite über die schlitzartige Ausnehmung (10) respektive den Absatz oder die Stufe verfügt und welches verschiebbar in der Ausnehmung (7) im Kopfbereich (5) des Stockgriffes (1) gelagert ist, wobei die der Handseite (4) zugewandten Seite in der Einführungsposition (A) im wesentlichen oberhalb des an der Handseite (4) angeordneten stationären Blockierbereiches (15) angeordnet ist und in der Verriegelungsposition (B) nach unten geschoben hinter dem an der Handseite (4) angeordneten stationären Blockierbereich (15) unter Verschluss der schlitzartigen Ausnehmung (10) respektive des Absatzes oder der Stufe angeordnet ist.

5. Stockgriff (1) nach Anspruch 3, **dadurch gekennzeichnet, dass** es sich beim Klemmelement (8) um ein bevorzugt block-, stift-, balken- oder riegelförmiges Element handelt, welches an seinem der Handseite (4) zugewandten ersten Ende über die schlitzartige Ausnehmung (10) respektive über einen Absatz oder eine Stufe verfügt und welches im wesentlichen an seinem der Vorderseite (3) zugewandten zweiten Ende um eine Achse (9), welche bevorzugt im wesentlichen parallel zur Verlaufsrichtung der schlitzartigen Ausnehmung (10) respektive des Absatzes oder der Stufe angeordnet ist, kippbar in der Ausnehmung (7) im Kopfbereich (5) des Stockgriffes (1) gelagert ist, wobei das erste Ende in der Einführungsposition (A) im wesentlichen oberhalb des an der Handseite (4) angeordneten stationären Blockierbereiches (15) angeordnet ist und in der Verriegelungsposition (B) hinter dem an der Handseite (4) angeordneten stationären Blockierbereich (15) unter Verschluss der schlitzartigen Ausnehmung (10) respektive des Absatzes oder der Stufe angeordnet ist.

6. Stockgriff (1) nach einem der vorhergehenden Ansprüche, **dadurch gekennzeichnet**, die Vorrichtung (8-11, 15) Einrastelemente (12, 13, 19, 20) aufweist, welche das Klemmelement (8) wenigstens in der Verriegelungsposition (B) derart halten, dass erst nach einem überschreiten einer Auslösekraft das Klemmelement (8) von der Verriegelungsposition (B) in die Einführungsposition (A) gebracht werden kann.

7. Stockgriff (1) nach einem der vorhergehenden Ansprüche, **dadurch gekennzeichnet, dass** die Vorrichtung (8-11, 15) Einrastelemente (12, 13, 19, 20) aufweist, welche das Klemmelement (8) wenigstens in der Einführungsposition (A) derart halten, dass erst nach einem überschreiten einer Einrastkraft das Klemmelement (8) von der Einführungsposition (A) in die Verriegelungsposition (B) geführt wird.

8. Stockgriff (1) nach einem der vorhergehenden Ansprüche, **dadurch gekennzeichnet, dass** es sich bei den Einrastelementen (12, 13, 19, 20) um im und/oder am Klemmelement (8) respektive im und/oder an einer daran grenzenden Innenseite der Ausnehmung (7) angeordnete Rippen, Kämme, und/oder Vorsprünge (12), welche gegebenenfalls mit einer elastischen Rückstellkraft beaufschlagt sind, und korrespondierende Rillen, Nuten und/oder Vertiefungen (13) handelt.

9. Stockgriff (1) nach einem der vorhergehenden Ansprüche, **dadurch gekennzeichnet, dass** Mittel angeordnet sind, mit welchen das Klemmelement (8) auch ohne eingeführtes Kupplungselement (33) von der Verriegelungsposition (B) in die Einführungsposition (A) gebracht werden können.

10. Stockgriff (1) nach einem der vorhergehenden Ansprüche, **dadurch gekennzeichnet, dass** es sich beim stationären Blockierbereich (15) um einen im wesentlichen parallel zur Stockachse angeordneten Haltedom (15) oder Haltestift handelt.

11. Stockgriff (1) nach einem der vorhergehenden Ansprüche, **dadurch gekennzeichnet, dass** die Ausnehmung (10) eine Breite im Bereich von 3-15mm, bevorzugt im Bereich von 4-8mm aufweist und/oder eine Tiefe im Bereich von 2-20 mm, bevorzugt im Bereich von 3-15 mm aufweist.

12. Stockgriff (1) nach einem der vorhergehenden Ansprüche, **dadurch gekennzeichnet, dass** eine Sicherheitsauslösung über ein Ausweichen im stationären Blockierbereich (15) und/oder über die Ausgestaltung der Verbindung zwischen Kupplungselement (33) und Handhaltevorrichtung (25) realisiert ist.

13. Stockgriff (1) nach einem der vorhergehenden Ansprüche, **dadurch gekennzeichnet, dass** es sich beim Kupplungselement (33) um eine zwischen Daumen und Zeigefinger der Handhaltevorrichtung (25) angeordnete bewegliche Schlaufe (33) handelt, welche insbesondere bevorzugt aus einem Kabel oder Bügel oder einer flexiblen Kunststoffschnur mit Eigensteifigkeit besteht.

14. Stockgriff (1) nach einem der vorhergehenden Ansprüche, **dadurch gekennzeichnet, dass** das Klemmelement (8) und/oder der Stockgriff (1) wenigstens teilweise aus gespritztem Kunststoff und/oder Kork, gegebenenfalls mit einer Beschichtung, besteht.

## Claims

1. A pole grip (1), in particular for walking poles, trekking poles, alpine ski poles, cross-country ski poles and Nordic walking poles, comprising a grip body (14) and with a device (8-11, 15) for self-latching fastening of a hand-retaining device (25), in particular in the form of a wrist strap or glove, the device (8-11, 15) for self-latching fastening comprising at least one recess (10) for receiving a coupling element (33) provided on the hand-retaining device (25), the device (8-11, 15) comprising a clamping element (8), the recess (10) of the device (8-11, 15) in an inserting position (A) of the clamping element (8) being open such that the coupling element (33) of a hand-retaining device (25) not connected to the pole grip (1) may be inserted into this recess (10), and the device (8-11, 15) being able to be moved into a locked position (B), by tilting or displacing the clamping element (8), in which the recess (10) is closed and the coupling element (33) is trapped in the recess (10), **characterized in that** by rotating or displacing the clamping element (8) from the inserting position (A) into the locked position (B), the recess (10) is moved behind a stationary blocking region (15) provided on the grip body (14) of the pole grip (1) and is closed thereby, and that the stationary blocking region (15) is a substantially vertical hook-like projection (15) which is formed on the grip body (14) or fastened thereto.

2. The pole grip (1) as claimed in claim 1, **characterized in that** the clamping element (8) is arranged rotatably or displaceably in a recess (7) in the top region (5) of the pole grip (1) such that the recess (10) for receiving a coupling element (33) provided on the hand-retaining device (25)is a slit-like recess (10) or a projection or a step at the clamping element (8), the slit-like recess (10), respectively the projection or the step of the clamping element (8) in the inserting position (A) being open substantially from above and/or the hand side (4).

3. The pole grip (1) as claimed in claim 2, **characterized in that** the clamping element (8) is moved into the locked position (B) by pulling downward on a coupling element (33) inserted into the slit-like recess (10) and respectively guided on the projection or the step, by rotating or displacing the clamping element (8), the slit-like recess (10), respectively the projection or the step being moved behind a stationary blocking region (15) provided on the grip body (14) of the pole grip (1) and being closed thereby.

4. The pole grip (1) as claimed in claim 3, **characterized in that** the clamping element (8) is a preferably block-shaped, pin-shaped, bar-shaped or bolt-shaped element which on its side facing the hand side (4) has the slit-like recess (10), respectively the projection or the step and which is displaceably mounted in the recess (7) in the top region (5) of the pole grip (1), the side facing the hand side (4) in the inserting position (A) being substantially arranged above the stationary blocking region (15) arranged on the hand side (4), and being arranged in the locked position (B) pushed downward behind the stationary blocking region (15) arranged on the hand side (4) by closing the slit-like recess (10), respectively the projection or the step.

5. The pole grip (1) as claimed in claim 3, **characterized in that** the clamping element (8) is preferably a block-shaped, pin-shaped, bar-shaped or bolt-shaped element, which on its first end facing the hand side (4) has the slit-like recess (10), respectively a projection or a step, and which substantially on its second end facing the front side (3) is tiltably mounted about an axis (9), which preferably is arranged substantially parallel to the direction of extension of the slit-like recess (10), respectively of the projection or of the step, in the recess (7) in the top region (5) of the pole grip (1), the first end being arranged in the inserting position (A) substantially above the stationary blocking region (15) arranged on the hand side (4), and in the locked position (B) being arranged behind the stationary blocking region (15) arranged on the hand side (4) by closing the slit-like recess (10), respectively the projection or the step.

6. The pole grip (1) as claimed in one of the preceding claims, **characterized in that** the device (8-11, 15) comprises latching elements (12, 13, 19, 20) which hold the clamping element (8) at least in the locked position (B) such that only after exceeding a releasing force may the clamping element (8) be moved from the locked position (B) into the inserting position (A).

7. The pole grip (1) as claimed in one of the preceding claims, **characterized in that** the device (8-11, 15) comprises latching elements (12, 13, 19, 20) which hold the clamping element (8) at least in the inserting position (A) such that only after exceeding a latching force is the clamping element (8) guided from the inserting position (A) into the locked position (B).

8. The pole grip (1) as claimed in one of the preceding claims, **characterized in that** the latching elements (12, 13, 19, 20) are ribs, ridges, and/or projections (12) arranged in and/or on the clamping element (8), respectively in and/or on an inner face of the recess (7) adjacent thereto, which possibly are acted upon by an elastic return force, and corresponding grooves, channels and/or recesses (13).

9. The pole grip (1) as claimed in one of the preceding claims, **characterized in that** means are arranged by means of which the clamping element (8) may also be moved from the locked position (B) into the inserting position (A) without the coupling element (33) inserted.

10. The pole grip (1) as claimed in one of the preceding claims, **characterized in that** the stationary blocking region (15) is preferably a retaining peg (15) or retaining pin arranged substantially parallel to the pole axis.

11. The pole grip (1) as claimed in one of the preceding claims, **characterized in that** the recess (10) has a width ranging from 3-15 mm, preferably ranging from 4-8 mm and/or a depth ranging from 2-20 mm, preferably ranging from 3-15 mm.

12. The pole grip (1) as claimed in one of the preceding claims, **characterized in that** a safety release device is implemented via a bypass in the stationary blocking region (15) and/or via the design of the connection between the coupling element (33), and the hand-retaining device (25).

13. The pole grip (1) as claimed in one of the preceding claims, **characterized in that** the coupling element (33) is a movable strap (33) arranged between the thumb and forefinger of the hand-retaining device (25) which, in particular, preferably consists of a cable or clip or a flexible plastics cord with inherent rigidity.

14. The pole grip (1) as claimed in one of the preceding claims, **characterized in that** the clamping element (8) and/or the pole grip (1) at least partially consists of injection-molded plastics and/or cork, possibly with a coating.

## Revendications

1. Poignée de canne (1), notamment pour cannes de marche, bâtons de trek, bâtons de ski alpin, bâtons de ski de fond et bâtons de marche nordique, avec un corps de poignée (14) et avec un dispositif (8 à 11, 15) servant à fixer de façon autoencliquetée un dispositif de maintien de main (25), prenant notamment la forme d'une moufle ou d'un gant, le dispositif (8 à 11, 15) servant à fixer de façon autoencliquetée au moins un renfoncement (10) servant à recevoir un élément de couplage (33) prévu au niveau du dispositif de maintien de main (25), le dispositif (8 à 11, 15) comportant un élément de serrage (8), le renfoncement (10) du dispositif (8 à 11, 15) reposant de telle sorte, librement dans une position d'introduction (A) de l'élément de serrage (8), que l'élément de couplage (33) d'un dispositif de maintien de main (25) non relié à la poignée de canne (1) peut être introduit dans ce renfoncement (10) et le dispositif (8 à 11, 15) pouvant être amené par basculement ou coulissement de l'élément de serrage (8) dans une position de verrouillage (B) dans laquelle le renfoncement (10) est fermé et l'élément de couplage (33) est pris dans le renfoncement (10), **caractérisée en ce que** le renfoncement (10) peut être amené derrière une zone de blocage (15) stationnaire prévue au niveau du corps de poignée (14) de la poignée de canne (1) par pivotement ou coulissement de l'élément de serrage (8) de la position d'introduction (A) dans la position de verrouillage (B) et qu'il est ainsi fermé et que la zone de blocage (15) stationnaire est une saillie (15) de type crochet pour l'essentiel verticale formée au niveau du corps de poignée (14) ou fixée à lui.

2. Poignée de canne (1) selon la revendication 1, **caractérisée en ce que** l'élément de serrage (8) est disposé de façon à pouvoir être pivoté ou coulissé dans un renfoncement (7) prévu dans la zone de tête (5) de la poignée de canne (1), que le renfoncement (10) servant à recevoir un élément de couplage (33) prévu au niveau du dispositif de maintien de main (25) est un renfoncement (10) de type fente ou un décrochement ou un boudin placé au niveau de l'élément de serrage (8), le renfoncement (10) de type fente dégageant respectivement le décrochement ou le boudin de l'élément de serrage (8) dans la position d'introduction (A), pour l'essentiel par en haut et/ou du côté de la main (4).

3. Poignée de canne (1) selon la revendication 2, **caractérisée en ce que** l'élément de serrage (8) est amené vers le bas par traction au niveau d'un élément de couplage (33) respectivement introduit dans le renfoncement (10) de type fente ou guidé sur le décrochement ou le boudin, par rotation ou coulissement de l'élément de serrage (8) dans la position de verrouillage (B), le renfoncement (10) de type fente ou respectivement le décrochement ou le boudin étant amené derrière une zone de blocage (15) stationnaire prévue au niveau du corps de poignée (14) de la poignée de canne (1), le fermant ainsi.

4. Poignée de canne (1) selon la revendication 3, **caractérisée en ce que** l'élément de serrage (8) est un élément en forme de bloc, de tige, de barre ou de verrou qui est équipé, au niveau de son côté orienté vers le côté de la main (4), du renfoncement (10) de type fente ou respectivement du décrochement ou du boudin, et est disposé de façon à pouvoir coulisser dans le renfoncement (7), dans la zone de tête (5) de la poignée de canne (1), le côté orienté vers le côté de la main (4) étant disposé, dans la position d'introduction (A), pour l'essentiel au-dessus de la zone de blocage (15) stationnaire disposée au niveau du côté de la main (4) et étant disposé, dans la position de verrouillage (B), de façon à être poussé vers le bas derrière la zone de blocage (15) stationnaire disposée au niveau du côté de la main (4), avec fermeture du renfoncement (10) de type fente ou respectivement du décrochement ou du boudin.

5. Poignée de canne (1) selon la revendication 3, **caractérisée en ce que** l'élément de serrage (8) est un élément prenant de façon préférée une forme de bloc, de tige, de barre ou de verrou et équipé, au niveau de sa première extrémité orientée vers le côté de la main (4), du renfoncement (10) de type fente ou respectivement d'un décrochement ou d'un boudin et étant disposé, pour l'essentiel au niveau de sa deuxième extrémité orientée vers le côté avant (3), autour d'un axe (9) disposé de façon préférée pour l'essentiel parallèlement à la direction d'avancement du renfoncement (10) de type fente ou respectivement du décrochement ou du boudin, de façon à pouvoir être basculé dans le renfoncement (7), dans la zone de tête (5) de la poignée de canne (1), la première extrémité étant disposée, dans la position d'introduction (A), pour l'essentiel au-dessus de la zone de blocage (15) stationnaire disposée au niveau du côté de la main (4) et est disposé, dans la position de verrouillage (B), derrière la zone de blocage (15) stationnaire disposée au niveau du côté de la main (4), avec fermeture du renfoncement (10) de type fente ou respectivement du décrochement ou du boudin.

6. Poignée de canne (1) selon l'une quelconque des revendications précédentes, **caractérisée en ce que** le dispositif (8 à 11, 15) comporte des éléments d'encliquetage (12, 13, 19, 20) maintenant l'élément de serrage (8) au moins dans la position de verrouillage (B) de telle sorte que ce n'est qu'après dépassement d'une force de déclenchement que l'élément de serrage (8) peut être amené de la position de verrouillage (B) dans la position d'introduction (A).

7. Poignée de canne (1) selon l'une quelconque des revendications précédentes, **caractérisée en ce que** le dispositif (8 à 11, 15) comporte des éléments d'encliquetage (12, 13, 19, 20) maintenant l'élément de serrage (8) au moins dans la position d'introduction (A) de telle sorte que ce n'est qu'après dépassement d'une force d'encliquetage que l'élément de serrage (8) peut être amené d'une position d'introduction (A) dans la position de verrouillage (B).

8. Poignée de canne (1) selon l'une quelconque des revendications précédentes, **caractérisée en ce que** les éléments d'encliquetage (12, 13, 19, 20) sont des nervures, des crêtes et/ou des saillies (12) disposées dans et/ou contre l'élément de serrage (8) ou respectivement dans et/ou contre un côté intérieur du renfoncement (7) connexe et chargées le cas échéant par une force de retour en arrière élastique ainsi que des rainures, encoches et/ou renforcements (13) correspondants.

9. Poignée de canne (1) selon l'une quelconque des revendications précédentes, **caractérisée en ce que** sont disposés des moyens avec lesquels l'élément de serrage (8) peut être amené, et ce également sans guidage de l'élément de couplage (33), de la position de verrouillage (B) dans la position d'introduction (A).

10. Poignée de canne (1) selon l'une quelconque des revendications précédentes, **caractérisée en ce que** la zone de blocage (15) stationnaire est un dôme d'arrêt (15) ou une tige d'arrêt disposé pour l'essentiel parallèlement à l'axe de la canne.

11. Poignée de canne (1) selon l'une quelconque des revendications précédentes, **caractérisée en ce que** le renfoncement (10) présente une largeur comprise dans la plage allant de 3 à 15 mm, de façon préférée dans la plage allant de 4 à 8 mm et/ou une profondeur comprise dans la plage allant de 2 à 20 mm, de façon préférée dans la plage allant de 3 à 15 mm.

12. Poignée de canne (1) selon l'une quelconque des revendications précédentes, **caractérisée en ce qu'**un déclenchement de sécurité est réalisé par le biais d'une déviation dans la zone de blocage (15) stationnaire et/ou d'une configuration de la jonction entre l'élément de couplage (33) et le dispositif de maintien de main (25).

13. Poignée de canne (1) selon l'une quelconque des revendications précédentes, **caractérisée en ce que** l'élément de couplage (33) est une boucle (33) mobile disposée entre le pouce et l'index du dispositif de maintien de main (25), ladite boucle consistant notamment de façon préférée en un câble ou un étrier ou une ficelle en plastique présentant une rigidité propre.

14. Poignée de canne (1) selon l'une quelconque des revendications précédentes, **caractérisée en ce que** l'élément de serrage (8) et/ou la poignée de canne (1) se composent au moins en partie de plastique injecté et/ou de liège, le cas échéant avec un revêtement.
